# EUROPÄISCHE PATENTSCHRIFT

(11) **EP 0 844 158 B1**
(45) Veröffentlichungstag und Bekanntmachung des Hinweises auf die Patenterteilung: **03.07.2002**
(21) Anmeldenummer: 97120359.1
(22) Anmeldetag: 20.11.1997
(51) Int. Cl.: B61B 1/00, B61D 47/00

(54) **Be- und Entladeeinrichtung für Züge**
Installation for loading and unloading of trains
Installation pour le chargement et le déchargement des rames.

(30) Priorität: 23.11.1996 DE 19648518; 10.01.1997 DE 19700554
(43) Veröffentlichungstag der Anmeldung: 27.05.1998
(73) Patentinhaber: Noell Crane Systems GmbH, 97080 Würzburg (DE)
(72) Erfinder: Liehmann, Gerhard, 49809 Lingen /Ems (DE)
(74) Vertreter: Lüdtke, Frank

(56) Entgegenhaltungen:
- EP-A- 0 624 499
- WO-A-83/00320
- DE-B- 1 193 882
- US-A- 3 151 751

## Beschreibung

Die Erfindung betrifft eineMagnetbahn.

Die Erfindung ist überall dort anwendbar, wo Magnetbahnzüge, Ladeeinheiten transportieren und diese be- und entladen werden müssen. Unter Ladeeinheiten sollen beispielsweise Überseecontainer, Binnencontainer, Wechselbrücken oder Trailer verstanden werden. Die erfindungsgemäße Magnetbahn kann in hohem Tempo und vollautomatisch gesteuert, mit minimalem Energieaufwand be- und entladen werden.

Für Magnetbahnen, die Ladeeinheiten vorzugsweise in Form von Containern transportieren, besteht die Notwendigkeit, die mit dem Zug transportierten Container rasch zu entladen und den Zug sofort wieder mit neuen Containern zu bestücken.

Aus DE 43 29 470 A1 ist ein Umschlaggerät für Großbehälter, wie Container, Wechselbehälter oder Sattelschlepperanhänger, mit an einem Kran oder einer Brücke verfahrbarer Laufkatze, an der über eine Hubvorrichtung eine Lastaufnahmevorrichtung heb- und senkbar befestigt ist, bekannt, mit der eine Be- und Entladung von Magnetbahnzügen grundsätzlich möglich wäre, wobei bei einer gleichzeitigen Entladung aller Container von einem Zug eine Vielzahl derartiger Umschlaggeräte vorhanden sein müßte oder aber die Umschlagzeit zunimmt.

Aus DE 44 47 437 C2 geht ein Verfahren und eine Einrichtung zur Verbindung des systemeigenen Fahrweges einer Magnetschnellbahn hervor, bei dem Platten oder Elemente seitlich in Richtung auf den Zug ausfahrbar sind. Diese Vorrichtungen dienen jedoch nicht der Be- und Entladung von Lasten oder Behältern.

Aus DE-AS-1193882 ist eine Einrichtung zum Umladen von abnehmbaren Wagenkästen von Schienenfahrzeugen auf ein Straßenfahrzeug oder umgekehrt bekannt, bei dem der Überladevorgang durch die Verwendung von Verladeböcken auf parallel zum Hauptgleis angeordneten Hilfsgleisen erfolgt, indem die Verladeböcke durch eine schräge Ebene unter die Wagenkästen fahren und diese dadurch vom Schienenfahrzeug abheben. Diese Vorrichtung setzt Hilfsgleise neben dem Bahnfahrzeug voraus. Eine Übertragbarkeit auf Magnetbahnen wird in dem Dokument nicht angeregt.

Es ist daher Aufgabe der Erfindung, eine Anlage zu entwickeln, mit der das Be- und Entladen von ganzen Magnetbahnen zeit-, platz- und energiesparend möglich ist.

Diese Aufgabe wird durch eine Magnetbahn nach den Merkmalen des 1. Patentanspruches gelöst.

Die Unteransprüche geben vorteilhafte Ausführungen der Einrichtung wieder.

Die erfindungsgemäße Lösung sieht eine Magnetbahn vor, die aus einer Beund Entladeeinrichtung besteht, Absetzmöglichkeiten beidseitig des Fahrweges vorhanden sind und die Ladeeinheiten auf lasttragenden Plattformen auf der Ladefläche der Magnetbahn transportiert werden. Bei den lasttragenden Plattformen kann es sich um ebene Plattformen aus Profilen handeln, wobei die lasttragenden Plattformen in ihrer Breite so bemessen sind, daß sie zur Entladung beidseitig Absetzmöglichkeiten überfahren. Diese Absetzmöglichkeiten können Schienen sein, die auf einem Betonfundament oder einer anderen geeigneten Befestigung wie Stahlträgern beidseitig des Fahrweges angeordnet sind. Diese Schienen können in Richtung auf den Fahrweg ausfahrbar sein. Das setzt voraus, daß der Zug Ausnehmungen aufweist, der Platz für diese Schienen bietet. Es besteht aber auch die Möglichkeit, daß die Plattformen über die Breite des Zuges hinausreicht, so daß die Schienen mit ihrem Fundament oder ihrer Befestigungsmöglichkeit eben oder zurückgesetzt abschließen.

Sind beidseitig des Fahrweges Schienen vorhanden, so setzt das voraus, daß beidseitig der lasttragenden Plattformen Räder oder Rollen vorhanden sind, auf dem die Plattform sich, die Schienen entlang, bewegt. Sofern die Breite der Plattform mit den Rollelementen die Breite des Zuges nicht überschreitet, hat das den Vorteil, daß das bei der Breite der Infrastruktur des Fahrweges nicht berücksichtigt werden muß.

Eine andere Ausführung der Plattformen sieht vor, daß die Plattformen keine Rollelemente oder Räder beidseitig aufweisen, sondern mit geeigneten Halteflächen versehen sind und die Rollelemente sowie deren Antriebe als Absetzmöglichkeiten für die lasttragenden Plattformen beiderseits des Fahrweges im Entladebereich angeordnet sind. Das hat den Vorteil, daß Rollenelemente und ihre Antriebe nicht mit dem Zug ständig mittransportiert werden müssen.

Das Entladen der Magnetbahn kann auf die Weise erfolgen, daß der Zug mit lasttragenden Plattformen und Ladeeinheiten in die Entladeeinrichtung mit den genannten Absetzmöglichkeiten einfährt und seine Fahrhöhe gegenüber dem Fahrweg mittels Magneten absenkt, wobei die lasttragenden Plattformen auf den Absetzmöglichkeiten, die sich unter der Ausrangierhöhe der Magnetbahn befinden, abgestellt werden. Auf den Absetzmöglichkeiten können die lasttragenden Plattformen alle gleichzeitig übernommen und über den Zug verfahren werden. Dieses Verfahren erfolgt in der Regel in Richtung auf einen Lager- oder Umschlagplatz. Von diesem Lager- oder Umschlagplatz können neue und anders beladene lasttragende Plattformen über die Magnetbahn gefahren werden, der dann wieder in den Fahrzustand übergeht, wobei er seine Höhe gegenüber dem Fahrweg ändert und dabei gleichzeitig alle lasttragenden Plattformen mit Ladeeinheiten übernimmt.

An den lasttragenden Plattformen können Verriegelungselemente angebracht sein, die gleichzeitig oder nacheinander eine Verriegelung mit der Magnetbahn herstellen, wobei der Antrieb der Verriegelungselemente elektrisch, pneumatisch oder hydraulisch ausgeführt sein kann. Zu den Ladeeinheiten hin besteht auch die Möglichkeit, eine Verriegelung zwischen der lasttragenden Plattform und den Ladeeinheiten zu schaffen.

Um möglichst viele lasttragende Plattformen auf der Magnetbahn kontinuierlich hintereinander anordnen zu können, besteht die Möglichkeit, lasttragende Plattformen auch über mehrere Zugteile anzuordnen. Dazu ist es notwendig zwischen der Magnetbahn und der lasttragenden Plattform Klemmleisten anzuordnen, die zum einen fest mit den Magnetbahnelementen verbunden sind und eine Drehachse in der lasttragenden Plattform aufweisen, so daß bei Kurvenfahrten ein Bewegungsausgleich zwischen der lasttragenden Plattform und den Magnetbahnelementen erfolgen kann. Weiterhin ist es erforderlich, daß die lasttragende Plattform auf ihrer anderen Seite Ausgleichsrollen aufweist, die auf einem Träger oder aber einer geeigneten anderen Möglichkeit, beispielsweise der Klemmleiste, auf dem Magnetbahnelement abrollen kann.

Erfindungswesentlich ist, daß sowohl die Container mit den lasttragenden Plattformen als auch die lasttragenden Plattformen mit der Magnetbahn verriegelbar sind, wobei die Verriegelungen nacheinander und gleichzeitig lösbar sind.
Die erfindungsgemäße Lösung erlaubt es, die lasttragenden Plattformen mit der Last von den Auflageflächen aufzunehmen, die Magnetbahn darunter zu verfahren und bei Bedarf eine komplette andere Magnetbahn unter die lasttragenden Plattformen zu fahren.

Die vorgeschlagene Lösung hat den Vorteil, daß das Be- und Entladen ganzer Magnetbahnen zeit-, platz- und energiesparend erfolgen kann.

Im folgenden soll die erfindungsgemäße Lösung an 8 Figuren näher erläutert werden. Die Figuren zeigen:
- Figur 1:: Schnitt A-A aus Figur 3,
- Figur 2:: Seitenansicht von Figur 3,
- Figur 3:: Draufsicht auf einen Magnetbahnzug mit Container
- Figur 4:: erfindungsgemäße Magnetbahn mit einer lasttragenden Plattform in Breite der Magnetbahn,
- Figuren 5 bis 8:: Magnetbahn mit lasttragender Plattform, die von Absetzmöglichkeiten in Form von Trägern entladen wird,

Die Figur 1 zeigt einen Schnitt durch den erfindungsgemäßen Magnetbahnzug, wobei ein Container 1 als Ladeeinheit auf der lasttragenden Plattform 4 abgestellt ist und mit dieser an seinen Ecken 10 verriegelt wurde. Die lasttragende Plattform 4, die aus Profilstahl besteht, ist mit vier Rädern 5 ausgeführt, die beidseitig über die Breite der Magnetbahn 2 hinausragt. Zur Aufnahme der Räder 5 beidseitig des Magnetbahnfahrweges 3 sind auf einem Fundament 11 Laufschienen 6 angeordnet. Nach Absenken des Magnetbahnzuges 2 wird die lasttragende Plattform 4 mit dem Container 1 mit den Rädern 5 auf den Schienen 6 abgesetzt und kann in die Verladestation verfahren werden. Um die lasttragende Plattform 4 sicher zu lagern, sind am Magnetbahnzug 2 Befestigungsschienen 9 angebracht, die von Verriegelungselementen 7 umfasst werden, die mittels Zylinder 14 verstellt und verriegelt werden. Um die Beweglichkeit der lasttragenden Plattform 4 gegenüber dem Magnetbahnzug 2 zu sichern, sind diese Verriegelungselemente 7 auf der Klemmleiste 15 angeordnet, die gegenüber der lasttragenden Plattform 4 einen Drehpunkt 8 aufweist. Auf der anderen Seite weist die lasttragende Plattform 4 Ausgleichsrollen 12 an Lagern 13 auf, wobei die Ausgleichsrollen 12 auf den Befestigungsschienen 9 des Magnetbahnzuges 2 geführt werden. Damit ist gewährleitstet, daß bei Kurvenfahrten das Verschieben der Magnetbahnzugteile 2 gegeneinander von einer lasttragenden Plattform 4, die über mehrere Magnetbahnzugteile 2 gelegt wurde, ausgeglichen werden kann.

Die Figur 2 zeigt einen Container 1 auf einer lasttragenden Plattform 4, der an seinen Ecken 10 verriegelt ist und vier Räder 5 aufweist und mit einer Klemmleiste 15 zwischen lasttragender Plattform 4 und Magnetbahnzug 2 ausgeführt ist.

Die Figur 3 zeigt die Draufsicht auf einen Magnetbahnzug 2, wobei die lasttragende Plattform 4 zwei Magnetbahnzugelemente 2 überspannt mit Klemmleiste 15 auf der einen Seite der lasttragenden Plattform 4 und mit Ausgleichsrolle 12 an Lagern 13 auf der anderen Seite der lasttragenden Plattform 4.

Die Figur 4 zeigt eine lasttragende Plattform 4 mit einem Container 1 und beidseitig angeordneten Rädern 5, wobei diese die Breite des Magnetbahnzuges 2 nicht überschreiten. Um eine Übernahme auf Schienen 6, die über das Fundament 11 in Richtung auf den Fahrweg 3 der Magnetbahn 2 zu gewährleisten, sind in dieser Ausnehmungen für die Schienen 6 beidseitig vorhanden. Diese Ausführung hat den Vorteil, daß zusätzliche Freiheit für die überragenden Räder 5 nicht erforderlich ist.

Die Figur 5 zeigt einen Magnetbahnzug 2 nach dem Einfahren auf seinem Fahrweg 3, wobei beidseitig des Magnetbahnzuges 2 Ladeträger 6 angeordnet sind, die in Ausnehmungen des Magnetbahnzuges 2 ragen und sich mit ihren Enden unter der lasttragenden Plattform 4 befinden, die einen Container 1 trägt. Die Ladeträger 6 sind auf einem Fundament 11 in regelmäßigen Abständen zueinander gelagert. Auf dem Magnetbahnfahrweg 3 sind Gleise 16 für die Transportwagen 18 angeordnet.

Figur 6 zeigt den abgesenkten Magnetbahnzug 2, der zwischen lasttragender Plattform 4 und seinem Fahrweg 3 schwebt und auf diese Weise den Verladeplatz verlassen kann. Nachdem der Magnetbahnzug 2 die Verladestation verlassen hat, fährt aus entgegengesetzter Richtung auf den Gleisen 16 ein Transportwagen 18 unter die lasttragende Plattform 4 ein, der mit einer Hub-einrichtung 17 versehen ist und - wie Fig. 8 zeigt - mit dieser Hubeinrichtung 17 die lasttragende Plattform 4 anhebt und mit dieser in ein dafür vorgesehenes Lager verfährt.

### Liste der verwendeten Bezugszeichen

1 = Ladeeinheit / Container
2 = Magnetbahnzug
3 = Magnetbahnfahrweg
4 = Plattform für Ladeeinheit
5 = Rolle an Plattform
6 = Schiene der Rollen / Absetzflächen
7 = Klammerelemente / Verriegelungselemente
8 = Drehpunkt
9 = Befestigungsschiene auf dem Magnetbahnzug
10 = Verriegelungselement für Container
11 = Fundament für die Schienen 6
12 = Ausgleichsrolle
13 = Lagerung für Ausgleichsrolle
14 = Antrieb für Verriegelungselement
15 = Klemmleiste mit Drehpunkt 8 verbunden
16 = Gleise für Transportwagen
17 = Hubeinrichtung des Transportwagens
18 = Transportwagen

## Patentansprüche

1. Magnetbahn, **gekennzeichnet durch** eine Be- und Entladeeinrichtung, welche aus lastttragenden Plattformen (4) zum Transport von Ladeeinheiten (1), sowie aus Absetzmöglichkeiten (6) für diese lasttragenden Plattformen beidseitig des Fahrweges des Magnetbahnzuges besteht, wobei während des Transportes eine Ladefläche des Magnetbahnzuges die lasttragenden Plattformen aufnimmt und wobei bei der Be- oder Entladung die lasttragenden Plattformen die Absetzmöglichkeiten überfahren und auf diesen von oder zu der Ladefläche nach Absenken des Magnetbahnzuges **durch** Magnetkräfte ab- beziehungsweise zutransportiert werden.

2. Magnetbahn nach Anspruch 1, **dadurch gekennzeichnet, daß** beidseitig der lasttragenden Plattformen (4) Räder oder Rollen (5) angeordnet sind.

3. Magnetbahn nach Anspruch 1 und 2, **dadurch gekennzeichnet, daß** die Absetzmöglichkeit eine Schiene (6) darstellt.

4. Magnetbahn nach Anspruch 1, **dadurch gekennzeichnet, daß** die Absetzmöglichkeit eine Schiene (6) darstellt, die in den Fahrweg (3) der Magnetbahn (2) hineinragt.

5. Magnetbahn nach Anspruch 3 und 4, **dadurch gekennzeichnet, daß** die Schiene (6) in Richtung auf den Fahrweg (3) ausfahrbar ist.

6. Magnetbahn nach Anspruch 1, **dadurch gekennzeichnet, daß** beidseitig der lasttragenden Plattformen (4) Auflageflächen angeordnet sind.

7. Magnetbahn nach den Ansprüchen 1 und 6,
**dadurch gekennzeichnet, daß**
die beidseitig des Fahrweges (3) angeordneten Absetzmöglichkeiten (6) ein Transportband darstellen.

8. Magnetbahn nach den Ansprüchen 1 und 6,
**dadurch gekennzeichnet, daß**
die beidseitig des Fahrweges (3) angeordneten Absetzmöglichkeiten (6) hintereinander angeordnete Rollen zum Transport der lasttragenden Plattform (4) darstellen.

9. Magnetbahn nach einem oder mehreren der Ansprüche 1 bis 8,
**dadurch gekennzeichnet, daß**
die Ladeeinheiten (1) mit der lasttragenden Plattform (4) und diese mit dem Magnetbahnzug (2) verriegelbar sind.

10. Magnetbahn nach einem oder mehreren der Ansprüche 1 bis 9,
**dadurch gekennzeichnet, daß**
die lasttragende Plattform (4) mittels beweglicher Verriegelungselemente (7) mit einer Haltevorrichtung (9) des Magnetbahnzuges (2) verriegelbar sind.

11. Magnetbahn nach einem oder mehreren der Ansprüche 1 bis 10, **dadurch gekennzeichnet, daß**
die lasttragende Plattform (4) mehrere Magnetbahnzugteile (2) überspannt.

12. Magnetbahn nach einem oder mehreren der Ansprüche 1 bis 11, **dadurch gekennzeichnet, daß**
zum Ausgleich bei Kurvenfahrten an der lasttragenden Plattform (4) Ausgleichsrollen (12) angeordnet sind, die auf den Befestigungsschienen (9) abrollen.

13. Magnetbahn nach einem oder mehreren der Ansprüche 1 bis 12, **dadurch gekennzeichnet, daß**
beim Überspannen der lasttragenden Plattform (4) über mehrere Zugeile (2) auf einer Seite der lasttragenden Plattform (4) eine Klemmleiste (15) angeordnet ist, die mittels Verriegelungselement (7) mit dem Magnetbahnzug (2) fest verbunden ist und mittels Drehachse (8) mit der lasttragenden Plattform (4).

14. Magnetbahn nach einem oder mehreren der Ansprüche 1 bis 13,
**dadurch gekennzeichnet, daß**
auf dem Fahrweg (3) Gleise (16) für einen Transportwagen (18) angeordnet sind.

15. Magnetbahn nach einem oder mehreren der Ansprüche 1 bis 14,
**dadurch gekennzeichnet, daß**
der Transportwagen (18) eine Hubeinrichtung (17) aufweist.

## Claims

1. Loading and unloading arrangement for trains, preferably magnetic-track-type trains, comprising the train and deposit areas on each side of the travel path, **characterised in that**
- load units (1) are conveyed on load-bearing platforms (4) along the loading area of a train (2),
- load-bearing platforms (4) travel over deposit facilities (6), which are disposed on each side thereof for unloading purposes, and
- said load units are conveyed to and fro on said platforms, after the lowering and raising of the train (2) or of the deposit facilities (6).

2. Apparatus according to claim 1, **characterised in that** wheels or rollers (5) are disposed on each side of the load-bearing platforms (4).

3. Apparatus according to claims 1 and 2, **characterised in that** the deposit facility constitutes a rail (6).

4. Apparatus according to claim 1, **characterised in that** the deposit facility constitutes a rail (6), which protrudes into the travel path (3) of the train (2).

5. Apparatus according to claims 3 and 4, **characterised in that** the rail (6) is extendable in the direction towards the travel path (3).

6. Apparatus according to claim 1, **characterised in that** supporting areas are disposed on each side of the load-bearing platforms (4).

7. Apparatus according to claims 1 and 6, **characterised in that** the deposit facilities (6), which are disposed on each side of the travel path (3), constitute a conveyor belt.

8. Apparatus according to claims 1 and 6, **characterised in that** the deposit facilities (6), which are disposed on each side of the travel path (3), constitute rollers which are disposed one behind the other for the conveyance of the load-bearing platform (4).

9. Apparatus according to one or more of claims 1 to 8, **characterised in that** the load units (1) are fastenable to the load-bearing platform (4), and the latter platform is fastenable to the train (2).

10. Apparatus according to one or more of claims 1 to 9, **characterised in that** the load-bearing platform (4) is fastenable to a retaining device (9) of the train (2) by means of displaceable fastening members (7).

11. Apparatus according to one or more of claims 1 to 10, **characterised in that** the load-bearing platform (4) spans a plurality of train parts (2).

12. Apparatus according to one or more of claims 1 to 11, **characterised in that**, to compensate when cornering, compensating rollers (12) are disposed on the load-bearing platform (4) and travel along the mounting rails (9).

13. Apparatus according to one or more of claims 1 to 12, **characterised in that**, when the load-bearing platform (4) spans a plurality of train parts (2), a clamping bar (15) is disposed on one side of the load-bearing platform (4), which bar is securedly connected to the train (2) by means of fastening member (7) and to the load-bearing platform (4) by means of pivot spindle (8).

14. Apparatus according to one or more of claims 1 to 13, **characterised in that** lines (16) for a conveyor truck (18) are disposed on the travel path (3).

15. Apparatus according to one or more of claims 1 to 14, **characterised in that** the conveyor truck (18) has a lifting arrangement (17).

## Revendications

1. Train à sustentation magnétique, **caractérisé par** un dispositif de chargement et de déchargement, qui se compose de plates-formes (4) porte-charges pour le transport d'unités de chargement (1), ainsi que de possibilités de dépose (6) pour ces plates-formes porte-charges de part et d'autre de la voie du train magnétique, une surface de chargement du train magnétique recevant les plates-formes porte-charges pendant le transport, et les plates-formes porte-charges passant sur les possibilités de dépose lors du chargement ou du déchargement, et étant évacuées ou amenées sur ces dernières de ou en direction de la surface de chargement, après l'abaissement du train magnétique par des forces magnétiques.

2. Train à sustentation magnétique suivant la revendication 1, **caractérisé en ce que** des roues ou rouleaux (5) sont disposés de part et d'autre des plates-formes (4) porte-charges.

3. Train à sustentation magnétique suivant les revendications 1 et 2, **caractérisé en ce qu'**un rail (6) constitue la possibilité de dépose.

4. Train à sustentation magnétique suivant la revendication 1, **caractérisé en ce qu'**un rail (6), qui pénètre dans la voie (3) du train magnétique (2), constitue la possibilité de dépose.

5. Train à sustentation magnétique suivant les revendications 3 et 4, **caractérisé en ce que** le rail (6) peut être sorti en direction de la voie (3).

6. Train à sustentation magnétique suivant la revendication 1, **caractérisé en ce que** des surfaces d'appui sont disposées de part et d'autre des plates-formes (4) porte-charges.

7. Train à sustentation magnétique suivant les revendications 1 et 6, **caractérisé en ce que** les possibilités de dépose (6), disposées de part et d'autre de la voie (3), constituent une bande transporteuse.

8. Train à sustentation magnétique suivant les revendications 1 et 6, **caractérisé en ce que** les possibilités de dépose (6), disposées de part et d'autre de la voie (3), constituent des rouleaux disposés les uns derrière les autres pour le transport de la plate-forme (4) porte-charges.

9. Train à sustentation magnétique suivant l'une ou plusieurs des revendications 1 à 8, **caractérisé en ce que** les unités de chargement (1) peuvent être verrouillées avec la plate-forme (4) porte-charges, et cette dernière avec le train magnétique (2).

10. Train à sustentation magnétique suivant l'une ou plusieurs des revendications 1 à 9, **caractérisé en ce que** la plate-forme porte-charges (4) peut être verrouillée au moyen d'éléments de verrouillage mobiles (7) avec un dispositif de fixation (9) du train magnétique (2).

11. Train à sustentation magnétique suivant l'une ou plusieurs des revendications 1 à 10, **caractérisé en ce que** la plate-forme (4) porte-charges recouvre plusieurs éléments du train magnétique (2).

12. Train à sustentation magnétique suivant l'une ou plusieurs des revendications 1 à 11, **caractérisé en ce que** des rouleaux d'équilibrage (12), qui roulent sur les rails de fixation (9), sont disposés sur la plate-forme (4) porte-charges pour l'équilibrage dans des virages.

13. Train à sustentation magnétique suivant l'une ou plusieurs des revendications 1 à 12, **caractérisé en ce que**, lorsque la plate-forme (4) porte-charges recouvre plusieurs éléments du train magnétique (2), une barre de serrage (15) est disposée sur un côté de la plate-forme (4) porte-charges, cette barre étant assemblée fixement avec le train magnétique (2) au moyen d'un élément de verrouillage (7), et avec la plate-forme (4) porte-charges au moyen d'un axe de rotation (8).

14. Train à sustentation magnétique suivant l'une ou plusieurs des revendications 1 à 13, **caractérisé en ce que** des rails (16) pour un chariot de transport (18) sont disposés sur la voie (3).

15. Train à sustentation magnétique suivant l'une ou plusieurs des revendications 1 à 14, **caractérisé en ce que** le chariot de transport (18) présente un dispositif de levage (17).
